# EUROPÄISCHE PATENTSCHRIFT

(11) **EP 1 351 771 B1**
(45) Veröffentlichungstag und Bekanntmachung des Hinweises auf die Patenterteilung: **30.03.2005**
(21) Anmeldenummer: 02710003.1
(22) Anmeldetag: 11.01.2002
(51) Int. Cl.: B04B 1/14

(54) **ZENTRIFUGE**
CENTRIFUGE
CENTRIFUGEUSE

(30) Priorität: 19.01.2001 DE 10102253
(43) Veröffentlichungstag der Anmeldung: 15.10.2003
(73) Patentinhaber: Westfalia Separator AG, 59302 Oelde (DE)
(72) Erfinder: NIEMERG, Willi, 59302 Oelde (DE)
(74) Vertreter: Dantz, Jan Henning
(86) Internationale Anmeldenummer: PCT/EP2002/000221
(87) Internationale Veröffentlichungsnummer: WO 2002/057019

(56) Entgegenhaltungen:
- DE-A- 19 922 236
- DE-C- 594 461

## Beschreibung

Die vorliegende Erfindung betrifft eine Zentrifuge mit einer Schleudertrommel, welche ein Trommelunterteil, einen Schleuderraumboden, einen Trommeldeckel und einen Kolbenschieber umfaßt, wobei der Kolbenschieber im Trommelunterteil axial beweglich gelagert sowie durch am Trommelunterteil abgestützte Federn in einer Schließstellung für im Mantelbereich des Trommelunterteiles angebrachte Feststoff- Austrittsöffnungen gehalten und durch ein in einen zwischen dem Kolbenschieber einerseits und dem Schleuderraumboden andererseits angeordnete Öffnungskammer einleitbares Steuermedium entgegen der Wirkung der Federn in eine Öffnungsstellung für die Feststoff- Austrittsöffnungen bewegbar ist.

Zentrifugen oder auch Separatoren der vorerwähnten Art sind grundsätzlich bekannt, wobei hier beispielhaft auf die US 4 164 317 sowie die DE 30 09 669 verwiesen wird. Weiters zeigt DE 19 922 263 eine Zentrifuge gemäß dem Oberbegriff des Anspruchs 1.

Aus hygienischen Gründen werden bei Zentrifugen oder Separatoren der gattungsgemäßen Art Federn eingesetzt, die aus rostfreien Materialien gefertigt sind.

Nachteilig hieran ist, daß durch die Verwendung von Federn aus nichtrostendem Material ein relativ großer Bauraum für die Unterbringung der Federn benötigt wird, da Federn aus nichtrostenden Materialien im Vergleich zu Federn aus unlegierten Federstählen bei gleichen Kräften erheblich größere Dimensionen erfordern.

Der vorliegenden Erfindung liegt die Aufgabe zu Grunde, eine Zentrifuge der gattungsgemäßen Art so zu gestalten, daß unter Einhaltung aller hygienischen Erfordernisse nur ein relativ geringer Bauraum für die Unterbringung der Federn benötigt wird.

Diese Aufgabe wird erfindungsgemäß dadurch gelöst, daß die Federn aus unlegiertem Federstahl gefertigt und durch einerseits in den Kolbenschieber und andererseits in Bohrungen des Bodenbereiches des Trommelunterteiles ragende Hülsen aus korrosionsbeständigem Material gekapselt sind.

Durch diese vergleichsweise einfache und kostengünstige Konstruktion wird einerseits eine große Schließkraft und andererseits ein großer Kolbenschieberhub bei kleinstem Bauraum für die Unterbringung der Federn erreicht, wobei gleichzeitig eine einwandfreie Isolierung jedes Federraumes zum sterilen Raum hin gewährleistet ist.

Abrieb durch Reibung unter Fliehkraft sowie Korrosionseinflüsse auf das Produkt werden sicher vermieden.

Weitere Merkmale der Erfindung sind Gegenstand von Unteransprüchen.

In den beigefügten Zeichnungen ist ein Ausführungsbeispiel der Erfindung dargestellt, welches im folgenden näher beschrieben wird.

Es zeigen:
- Figur 1: Eine Schnittdarstellung einer erfindungsgemäßen Zentrifuge mit einem Kolbenschieber,
- Figur 2: die in Figur 1 mit "II" bezeichnete Einzelheit in vergrößerter Darstellung.

In Figur 1 ist eine Zentrifuge mit einer Schleudertrommel 1 gezeigt, welche ein Trommelunterteil 2, einen Schleuderraumboden 3, einen Trommeldeckel 4 sowie einen Kolbenschieber 5 umfaßt, wobei der Kolbenschieber 5 im Trommelunterteil 2 axial beweglich gelagert ist.

Die als Separator ausgebildete Zentrifuge ist an einem Maschinengestell 10 aufgehängt, wobei Schleudergut durch ein von oben in die Schleudertrommel 1 mündendes Zulaufrohr 12 zugeführt wird. Konzentrisch zum Zulaufrohr ist ein Rohr 13 angeordnet, so daß durch den Zwischenraum 14 zwischen dem Zulaufrohr 12 und dem Rohr 13 ein Steuerfluid, z.B. sterile Steuerluft, zugeleitet werden kann.

Der Zwischenraum 14 mündet in eine Passage 15 im Verteiler 16 und diese in der Öffnungskammer 8.

Schleudergut wird in einem die hängende Schleudertrommel 11 angebenden Behälter 16 aufgefangen.

Die flüssige Phase wird über die Schälscheibe 17 und die Leitung 18 abgeleitet.

Der Kolbenschieber 5 ist in der rechten Hälfte der Figur 1 in einer Schließstellung gezeigt, d.h., in dieser Schließstellung sind durch den Kolbenschieber 5 im Mantelbereich 2a des Trommelunterteiles 2 vorgesehene Feststoff- Austrittsöffnungen 6 dicht verschlossen, in der linken Hälfte der Figur 1 ist der Kolbenschieber 5 in Öffnungsstellung gezeigt, d.h., in dieser Position sind die Feststoff- Austrittsöffnungen 6 des Trommelunterteiles 2 geöffnet.

Wie aus der rechten Hälfte in Figur 1 erkennbar ist, wird der Kolbenschieber 5 durch mehrere Federn 7 in seiner Schließstellung gehalten.

Die Öffnungsstellung wird dadurch erreicht, daß durch Einleitung eines Steuermediums, vorzugsweise Druckluft, in eine Öffnungskammer 8, die zwischen dem Steuerkolben 5 einerseits und dem Schleuderraumboden 3 andererseits gebildet ist ein Druck aufgebaut wird, der die Kräfte der Federn 7 überwindet und somit den Kolbenschieber 5 in die aus der linken Hälfte der Figur 1 ersichtliche Öffnungsposition bewegt. Wird umgekehrt der Öffnungsraum 8 wieder drucklos gemacht, bewegen die Federn 7 den Kolbenschieber 5 wieder in die aus der rechten Hälfte der Figur 1 ersichtliche Schließstellung.

Wie insbesondere aus der Detailzeichnung gemäß Figur 2 hervorgeht, sind die Federn 7, die erfindungsgemäß aus einem unlegierten Federstahl hergestellt sind, durch einerseits in den Kolbenschieber 5 und andererseits in Bohrungen 9 des Bodenbereiches 2b des Trommelunterteiles 2 ragende Hülsen 10 aus einem korrosionsbeständigem Material gekapselt.
Die Hülsen 10 sind dabei vorteilhafterweise an ihren in den Kolbenschieber 5 hineinragenden Enden stirnseitig geschlossen, so daß die Federn 7 mit ihren in den Kolbenschieber 5 hineinragenden Enden an den dortigen stimflächigen Böden 10a der Hülsen 10 abgestützt sind.

Die Hülsen 10 sind in ihrem in die Bohrungen 9 des Trommelunterteiles 2 hineinragenden Abschnitten durch mindestens jeweils einen Dichtring 11 gegenüber den Bohrungen 9 abgedichtet.

Außerdem zeigt Figur 2 deutlich, daß die in die Bohrungen 9 des Trommelunterteiles 2 hineinragenden Enden der Federn 7 auf Führungsbolzen 12 geführt sind, während der übrige Bereich der Federn 7 durch die erwähnten Hülsen 10 gegen seitliche Auslenkungen gesichert ist.

Durch die Verwendung von Federn 7 aus unlegiertem Federstahl besteht die Möglichkeit einer besonders platzsparenden Konstruktion, so daß trotz relativ kleiner Abmessungen der Federn 7 große Schließkräfte für den Kolbenschieber 5 erreicht werden, ebenso ist ein relativ großer Kolbenschieberhub zu verwirklichen bei vergleichsweise kleinen Abmessungen für die Federn 7. Durch die Kapselung der Federn 7 ist eine hochwirksame Isolierung des Federraumes zum sterilen Räum hin gewährleistet und Abrieb durch Reibung oder Fliehkraft sowie Korrosionseinflüsse auf das Produkt sind sicher vermieden.

## Patentansprüche

1. Zentrifuge mit einer Schleudertrommel (1), welche ein Trommelunterteil (2), einen Schleuderraumboden (3), einen Trommeldeckel (4) und einen Kolbenschieber (5) umfaßt, wobei der Kolbenschieber im Trommelunterteil axial beweglich gelagert sowie durch am Trommelunterteil abgestützte Federn (7) in einer Schließstellung für im Mantelbereich des Trommelunterteiles angebrachte Feststoff- Austrittsöffnungen (6) gehalten und durch ein in einen zwischen dem Kolbenschieber einerseits und dem Schleuderraumboden andererseits angeordnete Öffnungskammer (8) ein leitbares Steuermedium entgegen der Wirkung der Federn in eine Öffnungsstellung für die Feststoff- Austrittsöffnungen bewegbar ist, **dadurch gekennzeichnet, daß** die Federn (7) aus unlegiertem Federstahl gefertigt und durch einerseits in den Kolbenschieber (5) und andererseits in Bohrungen (9) des Bodenbereiches (2 b) des Trommelunterteiles (2) ragende Hülsen (10) aus korrosionsbeständigem Material gekapselt sind.

2. Zentrifuge nach Anspruch 1, **dadurch gekennzeichnet, daß** die Hülsen (10) an ihren in den Kolbenschieber (5) hineinragenden Enden stirnseitig geschlossen sind und daß die in den Kolbenschieber (5) hineinragenden stirnseitigen Enden der Federn ( 7) an den stirnseitigen Böden (10a) der Hülsen (10) abgestützt sind.

3. Zentrifuge nach Anspruch 1 oder 2, **dadurch gekennzeichnet, daß** die Hülsen (10) in ihren in die Bohrungen (9) des Trommelunterteiles (2) ragenden Abschnitten durch mindestens je einen Dichtring (11) gegenüber den Bohrungen (9) abgedichtet sind.

4. Zentrifuge nach einem oder mehreren der vorhergehenden Ansprüche, **dadurch gekennzeichnet, daß** die in die Bohrungen (9) des Trommelunterteiles (2) hineinragenden Enden der Federn (7) auf Führungsbolzen (12) geführt sind.

## Claims

1. Centrifuge, with a centrifugal drum (1) which comprises a drum lower part (2), a centrifugal-space bottom (3), a drum cover (4) and a piston slide (5), the piston slide being mounted axially movably in the drum lower part and being held, by springs (7) supported on the drum lower part, in a closing position for solids outflow orifices (6) formed in the casing region of the drum lower part and being movable, counter to the action of the springs, into an opening position for the solids outflow orifices by means of a control medium capable of being introduced into an opening chamber (8) arranged between the piston slide, on the one hand, and the centrifugal-space bottom, on the other hand, **characterized in that** the springs (7) are manufactured from unalloyed spring steel and are encapsulated by means of sleeves (10) consisting of corrosion-resistant material which projects, on the one hand, into the piston slide (5) and, on the other hand, into bores (9) of the bottom region (2b) of the drum lower part (2).

2. Centrifuge according to Claim 1, **characterized in that** the sleeves (10) are closed on the end face at their ends projecting into the piston slide (5), and **in that** those end-face ends of the springs (7) which project into the piston slide (5) are supported on the end-face bottoms (10a) of the sleeves (10).

3. Centrifuge according to Claim 1 or 2, **characterized in that** the sleeves (10), in their portions projecting into the bores (9) of the drum lower part (2), are sealed off with respect to the bores (9) in each case by means of at least one sealing ring (11).

4. Centrifuge according to one or more of the preceding claims, **characterized in that** those ends of the springs (7) which project into the bores (9) of the drum lower part (2) are guided on guide bolts (12).

## Revendications

1. Centrifugeuse comportant un panier centrifuge (1) comprenant un fond du compartiment d'essorage (3), un couvercle de panier (4) et un tiroir à piston (5), le tiroir à piston étant monté axialement mobile dans la partie inférieure du panier et étant maintenu, par des ressorts (7) qui s'appuient sur la partie inférieure du panier, dans une position de fermeture, dans laquelle les orifices de sortie de solides (6) pratiqués dans la zone externe de la partie inférieure de panier (2) sont fermés, et le piston pouvant être déplacé, à l'encontre de l'action des ressorts, dans une position d'ouverture pour les orifices de sortie de solides, grâce à l'introduction d'un fluide de commande dans une chambre d'ouverture (8) située entre le tiroir à piston d'une part et le fond du compartiment d'essorage d'autre part, **caractérisée en ce que** les ressorts (7) sont réalisés dans un acier à ressort non allié et sont enrobés dans des douilles (10) en matériau résistant à la corrosion qui dépassent d'une part dans le tiroir à piston (5) et d'autre part dans des perçages (9) de la zone formant fond (2b) de la partie inférieure de panier (2).

2. Centrifugeuse selon la revendication 1, **caractérisée en ce que** les douilles (10), à leurs extrémités qui pénètrent dans le tiroir à piston (5), sont fermées frontalement, et **en ce que** les extrémités frontales des ressorts (7) qui dépassent dans le tiroir à piston (5) s'appuient sur les fonds frontaux (10a) des douilles (10).

3. Centrifugeuse selon la revendication 1 ou 2, **caractérisée en ce que** les douilles (10), sur leurs tronçons qui pénètrent dans les perçages (9) de la partie inférieure de panier (2), sont rendues étanches vis-à-vis des perçages (9) par au moins une bague d'étanchéité (11 ).

4. Centrifugeuse selon l'une ou plusieurs des revendications précédentes, **caractérisée en ce que** les extrémités des ressorts (7) qui pénètrent dans les perçages (9) de la partie inférieure de panier (2) sont guidées sur des boulons de guidage (12).
